# EUROPÄISCHE PATENTSCHRIFT

(11) **EP 2 496 382 B1**
(45) Veröffentlichungstag und Bekanntmachung des Hinweises auf die Patenterteilung: **12.06.2013**
(21) Anmeldenummer: 10776322.9
(22) Anmeldetag: 21.10.2010
(51) Int. Cl.: B24B 1/00, B24B 5/42, B24B 27/00

(54) **VERFAHREN ZUM SCHLEIFEN DER HAUPT- UND HUBLAGER EINER KURBELWELLE DURCH AUSSENRUNDSCHLEIFEN UND SCHLEIFMASCHINE ZUM DURCHFÜHREN DES VERFAHRENS**
METHOD FOR GRINDING THE MAIN AND PIN BEARINGS OF A CRANKSHAFT BY MEANS OF EXTERNAL CYLINDRICAL GRINDING AND GRINDING MACHINE FOR PERFORMING SAID METHOD
PROCÉDÉ DE RECTIFICATION DES PALIERS PRINCIPAUX ET DE MOYEU D'UN VILEBREQUIN PAR RECTIFICATION CYLINDRIQUE EXTÉRIEURE ET RECTIFIEUSE POUR METTRE EN OEUVRE CE PROCÉDÉ

(30) Priorität: 03.11.2009 DE 102009051737
(43) Veröffentlichungstag der Anmeldung: 12.09.2012
(73) Patentinhaber: Erwin Junker Maschinenfabrik GmbH, 77787 Nordrach (DE)
(72) Erfinder: HIMMELSBACH, Georg, 77716 Haslach (DE)
(74) Vertreter: Leske, Thomas
(86) Internationale Anmeldenummer: PCT/EP2010/065890
(87) Internationale Veröffentlichungsnummer: WO 2011/054679

(56) Entgegenhaltungen:
- EP-B1- 1 181 132
- DE-A1-102008 007 175
- JP-A- 58 022 606
- JP-A- 2003 340 693
- US-B1- 6 257 972

## Beschreibung

Die Erfindung betrifft ein Verfahren zum Schleifen der Haupt- und Hublager einer Kurbelwelle durch Außenrundschleifen in einer Schleifmaschine gemäß dem Oberbegriff des Anspruchs 1 und eine Schleifmaschine zum Durchführen des Verfahrens gemäß dem Oberbegriff des Anspruchs 9. Ein Verfahren und eine Schleifmaschine der genannten Art sind aus der DE 10 2008 007 175 A1 bekannt.

Schon vorher war es gemäß der EP 1 181 132 B1 vorgeschlagen worden, beim Außenrundschleifen der Haupt- und Hublager einer Kurbelwelle die Hublager vor den Hauptlagern fertig zu schleifen. Dieser Vorschlag beruht auf der Erkenntnis, dass die erheblichen Verformungen der Kurbelwelle beim Schleifen der Hublager zumindest teilweise beim anschließenden Fertigschleifen der Hauptlager wieder beseitigt werden können. Allerdings war man dabei davon ausgegangen, dass das Vorschleifen der Hauptlager noch vor dem Schleifen der Hublager erfolgen müsse. Gemäß der EP 1 181 132 B1 muss daher zunächst ein Lünettensitz an ein Hauptlager der Kurbelwelle angeschliffen werden, damit die Hauptlager mit der erforderlichen Genauigkeit vorgeschliffen werden können. Hierzu muss die Kurbelwelle mit einer genau definierten Drehachse, nämlich ihrer bestimmenden geometrischen Längsachse eingespannt sein, die für alle Hauptlager hinsichtlich Durchmesser, Rundheit, Rundlauf und Zentrizität die bestimmende Bezugsachse ist. Diese bestimmende geometrische Längsachse muss auch als Bezugsachse für die Bearbeitung der Hublager zur Verfügung stehen. Nach dem Vor- und Fertigschleifen der Hublager werden zuletzt die Hauptlager der Kurbelwelle fertig geschliffen. Das aus der EP 1 181 132 B1 bekannte Verfahren hat den Vorteil, dass sämtliche Schleifvorgänge in einer einzigen Aufspannung vorgenommen werden können.

Die durch das Einspannen und Abstützen der Kurbelwelle beim Schleifen sich ergebenden Zwänge haben allerdings die Gefahr anderer Verformungen mit sich gebracht, wie das in der DE 10 2008 007 175 A1 ausführlich beschrieben ist. Zur Abhilfe wird gemäß dieser Entgegenhaltung daher vorgeschlagen, das Schleifen der Kurbelwelle in einer einzigen Aufspannung aufzugeben. Vielmehr werden gemäß der DE 10 2008 007 175 A1 zwei Schleifstationen vorgesehen, die sich innerhalb einer einzigen Schleifmaschine befinden können. Zuerst werden in der ersten Schleifstation die Hublager vor- und fertiggeschliffen. Anschließend wird die Kurbelwelle in die zweite Schleifstation überführt, in der die Hauptlager vor- und fertiggeschliffen werden.

Das Besondere des bekannten Verfahrens besteht darin, dass die zu schleifende Kurbelwelle in den beiden Schleifstationen mit Ihrer lediglich spanend bearbeiteten Rohkontur eingespannt wird. Hierbei sind die zylindrischen Umfangsflächen der Kurbelwelle vor allem durch Drehen, Bohren oder Wirbelfräsen bearbeitet, also in einem noch ungeschliffenen Zustand. In der ersten Schleifstation wird dabei die Kurbelwelle in Schalenspannfuttern gelagert, welche vorteilhaft an endseitigen zylindrischen Abschnitten oder an den beiden äußeren Hauptlagern der Kurbelwelle angesetzt werden. Naturgemäß rotiert die Kurbelwelle beim Schleifen der Hublager dann nicht um ihre bestimmende geometrische Längsachse, sondern um eine davon abweichende Drehachse, die durch die Rohkontur der Kurbelwelle an den Einspannstellen gegeben ist. Da aber das Schleifen der Hublager ohnehin durch CNC-gesteuertes Außenrundschleifen im Pendelhub-Schleifverfahren erfolgen muss, wird gemäß der DE 10 2008 007 175 A1 eine entsprechende Korrektur im Rechner der Schleifmaschine vorgenommen. Hierzu muss die Kurbelwelle vor dem Schleifen exakt vermessen sein. Wenn die Abweichungen der tatsächlichen Drehachse von der bestimmenden geometrischen Längsachse der Kurbelwelle bekannt sind, kann dies rechnerisch erfasst und beim CNC-Schleifen berücksichtigt werden. Im Ergebnis liegt nach dem Schleifen in der ersten Schleifstation dann eine Kurbelwelle mit noch unbearbeiteten Hauptlagern vor, deren Hublager aber so geschliffen sind, als wäre die Kurbelwelle um die exakte bestimmende geometrische Längsachse gedreht worden.

Erst in der zweiten Schleifstation wird gemäß der DE 10 2008 007 175 A1 die Kurbelwelle zwischen Spitzen gespannt, welche in die üblichen Zentrierbohrungen in den Endflächen der Kurbelwelle eindringen. Diese Zentrierbohrungen werden vom Hersteller der Kurbelwelle schon vor dem Schleifen der Hublager vorgenommen und legen die bestimmende geometrische Längsachse jeder Kurbelwelle fest.

Mit dem Verfahren gemäß der DE 10 2008 007 175 A1 ist es gelungen, auf eine noch immer wirtschaftliche Weise zuerst sämtliche Hublager vor- und fertigzuschleifen und erst danach in einer geänderten Aufspannung die Hauptlager. Das Verfahren gemäß der DE 10 2008 007 175 A1 bedeutet aber einen erheblichen Aufwand, weil für jede Kurbelwelle die sich beim Einspannen der Rohkontur an der Einspannstellen ergebende Lage der Drehachse gegenüber der bestimmenden geometrischen Längsachse exakt vermessen werden muss. Der vorliegenden Erfindung liegt daher die Aufgabe zugrunde, das bekannte Verfahren gemäß dem Oberbegriff des Anspruchs 1 zu vereinfachen, sodass mit erheblich verringertem Aufwand nach wie vor dieselbe hohe Genauigkeit des Schleifergebnisses erreicht wird.

Die Lösung dieser Aufgabe erfolgt mit einem Verfahren mit der Gesamtheit der Merkmale des Anspruchs 1, das auf einer Schleifmaschine mit den Merkmalen gemäß Anspruch 9 durchgeführt wird.

Gemäß dem erfindungsgemäßen Verfahren wird die zu schleifende Kurbelwelle in einer ersten Aufspannung in Übereinstimmung mit der Drehachse des zugehörigen Werkstück-Drehantriebs gebracht. Sodann werden zwei an dem Spannfutter des zugehörigen Drehantriebs befindliche, in einer Radialebene bewegliche Auflageglieder an diese Einspannstelle angestellt und in dieser Stellung miteinander zur Bildung einer Auflage nach Art eines Prismas verriegelt, das an dem Spannfutter betrieblich fest ist. Die Eigenschaft der prismatischen Auflage folgt aus der notwendigerweise V-förmigen Stellung der Auflageglieder zueinander. Ein den Auflagegliedern radial gegenüber liegendes Klemmglied wird sodann vorzugsweise hydraulisch an die Kurbelwelle angestellt und presst die Kurbelwelle gegen die Auflage, die durch die beiden fest miteinander verriegelten Auflageglieder gegeben ist. Die Auflageglieder und das Klemmglied haben zwar vor allem den Drehantrieb der Kurbelwelle beim Schleifen zu bewirken; denn die Einspannlage der Kurbelwelle ist durch die Spitzen des Drehantriebes bestimmt. Da aber durch die feste Verriegelung der Auflageglieder eine besonders formsteife Einspannung vorliegt, ergibt sich auch eine versteifende und abstützende Wirkung für die Kurbelwelle beim Schleifen. Dadurch kommt insgesamt eine besondere Genauigkeit des Schleifergebnisses zustande, auch wenn die Verformungen der Kurbelwellen beim Schleifen der Hublager nach wie vor unvermeidlich sind. Auf das Ansetzen einer Lünette kann daher verzichtet werden. Mit der besonderen Art des Einspannens ist in vorteilhafter Weise erreicht, dass die Kurbelwelle schon beim Schleifen der Hublager um ihre bestimmende geometrische Längsachse rotiert. Auf den Umweg über eine rechnerische Festlegung beim CNC-Schleifen kann daher in vorteilhafter Weise verzichtet werden.

Für die zweite Spannstation wird die zweite Aufspannung gemäß dem bekannten Verfahren nach der DE 10 2008 007 175 A1 beibehalten. Hier wird in der Regel die Kurbelwelle zwischen Spitzen gespannt und durch ein Ausgleich-Spannfutter in Drehung versetzt, dessen Spannbacken sämtlich untereinander ausgleichfähig sind. Der Grund dafür besteht darin, dass möglichst alle Hauptlager in der zweiten Aufspannung gleichzeitig oder auch nacheinander geschliffen werden sollen und die Einspannstellen daher weiter außen, wie üblich an einem Zapfen und/oder einem Flansch ansetzen müssen. Die sich dadurch ergebende geringe Biegesteifigkeit in der Kurbelwelle erfordert zumeist das Ansetzen einer Lünette, sodass insgesamt in der zweiten Aufspannung eine andere Arbeitsweise gegeben ist.

Weiterbildungen des erfindungsgemäßen Verfahrens sind in den Ansprüchen 2 bis 8 aufgeführt.

Die Ansprüche 2 bis 5 zeigen Maßnahmen auf, wie beim Einspannen der Kurbelwelle in der ersten Aufspannung (der ersten Schleifstation) die Koinzidenz der bestimmenden geometrischen Kurbelwellen-Längsachse mit der Drehachse des Werkstück-Drehantriebs erzielt wird.

Der Anspruch 6 schreibt die Vorgehensweise beim Einbringen der Kurbelwelle in die erste Aufspannung der Schleifmaschine vor. Die Kurbelwelle wird dabei zuerst auf Rastschultern abgelegt, die an dem Spannfutter fest sind, und danach von den Spitzen des Werkstück-Spindelstocks und des Reitstocks in einer kombinierten Verstell- und Hubbewegung in die stabile Koinzidenz der beiden bestimmenden Achsen gebracht.

Anspruch 7 hebt verstärkend und als wesentlich hervor, dass die Auflageglieder in dem Spannfutter unabhängig von einander radial beweglich sind und sich unter der Wirkung einer auf beide gleichmäßig einwirkenden Hydraulikflüssigkeit selbsttätig anpassend an die Einspannstelle der Kurbelwelle anstellen.

Die Schleifmaschine zum Durchführen des erfindungsgemäßen Verfahrens ist in dem Anspruch 9 angegeben.

Die Ansprüche 10 bis 16 sind auf vorteilhafte konstruktive Einzelheiten dieser Schleifmaschine gerichtet.

Mit dem Anspruch 16 wird festgeschrieben, dass auch die Schleifmaschine gemäß der vorliegenden Erfindung die Aufteilung in zwei unterschiedliche Aufspannungen und damit in zwei Schleifstation beibehält, wobei die Ausgestaltung der zweiten Schleifstation gemäß der DE 10 2008 007 175 A1 beibehalten wird.

Die Erfindung wird anschließend anhand eines in Zeichnungen dargestellten Ausführungsbeispiels noch näher erläutert. Die Figuren zeigen das Folgende:
Fig. 1 zeigt in einer Darstellung von oben eine Schleifmaschine zur Durchführung des erfindungsgemäßen Verfahrens.
Fig. 2 ist die teilweise geschnittene Seitenansicht einer Kurbelwelle mit einem Spannfutter und erläutert eine erste Möglichkeit zum Einspannen der Kurbelwelle beim Schleifen der Hublager.
Fig. 2a zeigt eine vergrößerte Darstellung von Einzelheiten aus Fig. 2.
Fig. 3 ist eine der Fig. 2 entsprechende Darstellung mit einer weiteren Möglichkeit zum Einspannen der Kurbelwelle beim Schleifen der Hublager.
Fig. 4 zeigt einen Schnitt längs der Linie B-B in Fig. 2.
Fig. 5 ist ein Teilschnitt längs der Linie A-A in Fig. 2.

Fig. 1 zeigt beispielhaft eine Ansicht von oben auf eine Schleifmaschine, mit der Kurbelwellen 1 gemäß der Erfindung geschliffen werden sollen. In Fig. 2 ist als Beispiel die Seitenansicht einer üblichen Vier-Zylinder-Kurbelwelle 1 mit einem zugehörigen Spannfutter 43 dargestellt, das sich an einem Werkstück-Spindelkopf 26 befindet. Die Kurbelwelle 1 weist Wangen 2, innere Hauptlager 3 und äußere Hauptlager 4 sowie Hublager 5 auf. Das linke Ende der dargestellten Kurbelwelle 1 endet in einem Flansch 6 und das rechte Ende in einem Zapfen 7. Die Kurbelwelle 1 hat eine bestimmende geometrische Längsachse 10, welche die Mittellinie aller zentrierten Partien der Kurbelwelle 1 wie Hauptlager 3, 4, Flansch 6 und Zapfen 7 bildet und auch für alle Vorgänge des Rundschleifens maßgeblich ist. Die bestimmende geometrische Längsachse 10 wird schon vom Hersteller des Kurbelwellen-Rohlings markiert, in der Regel durch Zentrierbohrungen 8 und 9, die in den beiden Stirnseiten der Kurbelwelle 1 angebracht sind. Die bestimmende geometrische Längsachse 10 steht somit beim Schleifen der Kurbelwelle 1 als Verbindungsgerade zwischen den beiden Zentrierbohrungen 8, 9 zur Verfügung.

Die zum Schleifen einer derartigen Kurbelwelle 1 dienende Maschine kann in ihrer Gesamtheit anhand der schematischen Übersichtszeichnung gemäß der Fig. 1 beschrieben werden, weil die einzelnen Baugruppen und Elemente dem Fachmann grundsätzlich geläufig sind. Die Schleifmaschine bildet eine Schleifzelle 21, die eine erste Schleifstation 22 und eine zweite Schleifstation 23 umfasst. Dabei dient die erste Schleifstation 22 ausschließlich zum Schleifen der Hublager 5, während in der zweiten Schleifstation 23 ausschließlich die Hauptlager 3 und 4 geschliffen werden. Die Flussrichtung der Kurbelwellen 1 beim Durchlaufen der Schleifzelle ist durch den Pfeil 20 angegeben; es werden also die Hublager 5 vor den Hauptlagern 3 und 4 vor- und fertiggeschliffen. Die beiden Schleifstationen 22, 23 sind auf einem gemeinsamen Maschinenbett 24 angeordnet. Das Maschinenbett 24 umfasst auch einen Maschinentisch 25.

Zu der ersten Schleifstation 22 gehören ein Werkstück-Spindelstock 26 und ein Reitstock 27, die beide elektromotorisch synchron angetrieben sein können. Eine Kurbelwelle 1 wird zwischen dem Werkstück-Spindelstock 26 und dem Reitstock 27 eingespannt. Ferner gehört zu der ersten Schleifstation 22 ein Kreuzschlitten 28 mit einem Schleifspindelstock 29, auf dem sich zwei Schleifspindeln 30 mit den Schleifscheiben 31 befinden. Der Kreuzschlitten 29 als Ganzes ist in der Zustellrichtung 33, also senkrecht zu der bestimmenden geometrischen Längsachse 10 der eingespannten Kurbelwelle 1 verfahrbar; die darauf befindlichen Schleifspindeln 30 können einzeln oder gemeinsam auf dem Kreuzschlitten 29 in der Richtung 34 verfahren werden, also parallel zu der bestimmenden geometrischen Längsachse 10. Außerdem kann der Abstand zwischen den Schleifspindeln 30 in der Richtung 34 verändert werden. Auf diese Weise lassen sich alle üblichen Vorgänge zum Schleifen der Hublager 5 durchführen, wie das mit und ohne CNC-Steuerung bekannt ist.

Zu der zweiten Schleifstation 23 gehören ebenfalls ein Werkstück-Spindelstock 36 und ein Reitstock 37, zwischen denen eine Kurbelwelle 1 eingespannt und zur Drehung angetrieben wird. Ein zu der zweiten Schleifstation 23 gehörender Kreuzschlitten 38 trägt auf einer gemeinsamen angetriebenen Achse 39 einen Mehrfach-Schleifscheibensatz mit Schleifscheiben 40, die beim Schleifen der Hauptlager 3, 4 gemeinsam gegen die Hauptlager 3, 4 zugestellt werden. Außerdem kann der Mehrfach-Scheibensatz auch in der Richtung 34 verfahren werden.

Mit 41 sind die Antriebsmotoren für die Zustellachse der Kreuzschlitten 28, 38 und mit 42 Abdeckungen bezeichnet, welche die Schleifspäne von den Gleitführungen der Schleifstationen 22, 23 fernhalten. Die Spann- und Antriebsvorrichtungen der beiden Werkstück-Spindelstöcke 26, 36 und der beiden Reitstöcke 27, 37 liegen in einer gemeinsamen Längsachse 32. Die Längsachse 32 ist zugleich die Drehachse (C-Achse) der Kurbelwellen 1 beim Schleifen. Für betriebliche Messungen während des Schleifvorganges sind Messvorrichtungen vorgesehen, die im Einzelnen nicht dargestellt sind.

Aus der DE 10 2008 007 175 A1 der Anmelderin sind die bislang beschriebenen Merkmale der erfindungsgemäßen Schleifmaschine bekannt, ebenso die Lehre, dass entsprechend dem unterschiedlichen Verwendungszweck der beiden Schleifstationen 22, 23 die Kurbelwelle 1 in jeder Schleifstation 22, 23 auf eine andere Weise eingespannt werden muss. Für die vorliegende Anmeldung wird dabei die bekannte Methode zum Einspannen in der zweiten Schleifstation 23 gleichfalls aus der DE 10 2008 007 175 A1 übernommen. Zum Schleifen der Hauptlager 3, 4 wird daher in der zweiten Schleifstation 23 die Kurbelwelle 1 zwischen Spitzen eingespannt, die sich an den Spindeln des Werkstück-Spindelstocks 36 und des Reitstocks 37 befinden. Die kegelförmige Endkontur der Spitzen greift in die Zentrierbohrungen 8 und 9 an den Enden der Kurbelwelle 1 ein, und damit befindet sich die bestimmende geometrische Längsachse 10 der Kurbelwelle 1 in Koinzidenz mit der gemeinsamen Längsachse 32 von Werkstück-Spindelstock 36 und Reitstock 37, die zugleich die Drehachse der Kurbelwelle 1 beim Schleifen ist.

Die zwischen den Spitzen eingespannte Kurbelwelle 1 wird durch einen Antrieb mit Ausgleich-Spannfutter zur Drehung angetrieben. Bei einem derartigen Spannfutter wird eine Gruppe von mindestens zwei Spannbacken vorzugsweise hydraulisch betätigt, wobei alle Spannbacken an dieselbe Zuleitung der Hydraulikflüssigkeit angeschlossen und in radialer Richtung an einen Teil der Kurbelwelle 1 angestellt sind, der sich in der gemeinsamen Längserstreckung der Hauptlager 3, 4 befindet. Als Einspannstellen kommen besonders der Flansch 6 oder der Zapfen 7 in Frage, weil dadurch alle Hauptlager zum Schleifen freiliegen. Die Außenkontur der Einspannstellen braucht dabei nicht exakt zentralsymmetrisch zu der bestimmenden geometrischen Längsachse 10 der Kurbelwelle 1 zu sein; es kann vielmehr eine ungeschliffene Rohkontur sein; denn die Einspannung zwischen den Spitzen gewährleistet, dass die Kurbelwelle 1 in jedem Fall um ihre bestimmende geometrische Längsachse 10 gedreht wird. Die Spannbacken des Ausgleich-Spannfutters sind zwar für sich einzeln beweglich, können sich aber über das hydraulische Druckmedium untereinander ausgleichen. Somit wird jeder Spannbacken mit der gleichen Kraft an die Einspannstelle der Kurbelwelle 1 angestellt. Die Spannbacken bewirken dabei lediglich die drehende Mitnahme der Kurbelwelle 1; da sie aber nachgiebig ausgleichend angestellt sind, können sie keine oder nur eine geringe versteifende Spannwirkung auf die Kurbelwelle 1 ausüben und einem Verbiegen der Kurbelwelle 1 beim Schleifen nicht entgegenwirken. Um Fehler hinsichtlich Durchmesser, Rundheit, Rundlauf und Zentrizität zu vermeiden, ist es daher beim Schleifen der Hauptlager 3, 4 in der zweiten Spannstation 23 dringend geboten, die Kurbelwelle 1 in ihrem mittleren Längenbereich durch eine Lünette abzustützen.

Ein Beispiel für ein derartiges Ausgleich-Spannfutter ist in der DE 10 2008 007 175 A1 anhand der Fig. 8 ausführlich beschrieben. Alle dort vorhandenen Ausführungen zum Einspannen und zum Drehantrieb der Kurbelwelle 1 in der zweiten Schleifstation 23 werden auch dem Inhalt der vorliegenden Anmeldung zugerechnet. Bei Verwendung dieser Ausgleich-Spannfutter können die Hauptlager 3, 4 in der zweiten Schleifstation 23 zuverlässig vor- und fertiggeschliffen werden.

In der ersten Spannstation 22 zum Schleifen der Hublager 5 wird die Kurbelwelle 1 aber abweichend vom Stand der Technik gemäß der DE 10 2008 007 175 A1 auf eine Weise eingespannt und zur Drehung angetrieben, wie das beispielhaft und weitgehend schematisch in den Figuren 2 bis 5 dargestellt ist. Die Schnitt-Darstellung im linken Bereich der Fig. 2 entspricht dabei der Schnittlinie CMC in Fig. 4, wobei M den Mittelpunkt des Kurbelwellen-Querschnitts auf der bestimmenden geometrischen Längsachse 10 bedeutet. Die Figuren 2 und 2a zeigen das Spannfutter 43 eines Werkstück-Spindelstocks 26, in dem eine Spitze 52 axial verschieblich ist. Das vordere, der Kurbelwelle 1 zugewandte Ende der Spitze 52 ist als kegelförmige Endkontur 52a ausgebildet und erleichtert damit das Einführen in die zugehörige Zentrierbohrung 8 der Kurbelwelle 1. Auch der Reitstock 27 kann mit einem Spannfutter 43 dieser Art ausgebildet sein, vgl. in Fig. 3 die Spitze 53 mit der kegelförmigen Endkontur und die zugehörige Zentrierbohrung 9. Wie Fig. 4 zeigt, ist an der Stirnseite des Spannfutters 43, die der Kurbelwelle 1 zugewandt ist, eine U-förmige Tasche 11 ausgebildet, welche gemäß den Figuren 2, 2a und 3 für den Flansch 6 der Kurbelwelle 1 und den Zapfen 7 freigelegt ist. Die Kurbelwelle 1 liegt gemäß den Fig. 2 und 3 jeweils auf zwei Rastschultern 54 auf, die nach Art von Nocken aus dem Grund der Tasche 11 herausragen, V-förmig geneigt zueinander verlaufen und zusammen ein Auflage-Prisma bilden, das in Bezug auf das Spannfutter 43 stationär ist. In der Darstellung der Fig. 4 liegen die Rastschultern 54 hinter den Auflagegliedern 12 und sind daher nicht sichtbar.

In dem Spannfutter 43 sind weiter zwei Axialschieber 14 vorgesehen, die unter der Wirkung einer Hydraulikflüssigkeit entsprechend dem Doppelpfeil 15 axial verschieblich sind. In Bezug auf die Drehachse 32 des Spannfutters 43 sind die beiden Axialschieber 14 um einen Winkel von etwa 60 bis 120 Winkelgraden versetzt V-förmig zueinander angeordnet, wie das aus Fig. 4 gefolgert werden kann. Die Stirnseiten der Axialschieber 14 sind hinter den ebenfalls V-förmig zueinander angeordneten Auflagegliedern 12 angeordnet, welche auch die Funktion von Klemmbacken haben und in Bezug auf die Drehachse 32 radial verschieblich sind, vgl. den Doppelpfeil 13. Jeder Axialschieber 14 steht über Schrägflächen in Wirkverbindung mit einem Radialschieber 57, der in radialer Richtung verschieblich in dem Spannfutter 43 gelagert ist. Jeder Radialschieber 57 wieder ist mit einem Auflageglied 12 verschraubt, das aus dem Spannfutter 43 herausragt. Jeder Radialschieber 57 bildet mit seinem Auflageglied 12 eine Funktionseinheit; die geteilte Ausführung ermöglicht es, das Auflageglied 12 leicht auszuwechseln, wenn die Kurbelwelle 1 an einer Einspannstelle mit einem anderen Durchmesser eingespannt werden soll.

Mit dem Doppelpfeil 15 ist angedeutet, dass die beiden Axialschieber 14 durch eine gleichmäßig auf sie beide einwirkende, an dieselbe Zuleitung angeschlossene Hydraulik-Flüssigkeit in zwei entgegengesetzten Richtungen axial verschoben werden können. Bei einer Bewegung in Fig. 2a nach links werden über die in Berührung miteinander befindlichen Schrägflächen die Radialschieber 57 nach innen in Richtung auf die Drehachse 32 bewegt. Dadurch bewegen sich auch die mit den Radialschiebern 57 verschraubten Auflageglieder 12 in derselben Richtung und kommen an der Einspannstelle der Kurbelwelle 1 zur Anlage, im Fall der Fig. 2 an dem links befindlichen äußeren Hauptlager 4. Bei entgegengesetzter Bewegung der Axialschieber 14 (in Fig. 2a nach rechts) wandern die Auflageglieder 12 wieder radial nach außen. Die Anpresskraft der Auflageglieder 12 kann durch diverse Druckregelungen im Hydraulikkreis geregelt werden.

Parallel zu den Axialschiebern 14 radial nach innen versetzt sind zwei Verriegelungsstifte 16 in axial verlaufenden Bohrungen 18 vorgesehen, die unter demselben Winkel in Bezug auf die Drehachse 32 angeordnet sind, vgl. die Schnittdarstellung gemäß Fig. 5. Die Verriegelungsstifte 16 können in zwei entgegengesetzten Richtungen 17 gesteuert verschoben werden, vgl. den Doppelpfeil 17. In seiner aktivierten Stellung greift ein Verriegelungsstift 16 mit seinem kegelförmigen vorderen Ende in eine trapezförmige Nut 19 ein, die sich in der Längs- und Verschieberichtung des zugehörigen Radialschiebers 57 befindet. Der Radialschieber 57 ist dann in einer gewünschten Stellung festgeklemmt. Die Verriegelungsstifte 16 können durch mechanische, hydraulische, elektrische oder pneumatische Mittel aktiviert und zurückgestellt werden, wobei auch unterschiedliche Mittel für Aktivierung und Rückstellung in Frage kommen wie beispielsweise Aktivierung durch hydraulische Mittel und eine Rückstellung durch Federn. Dieselben Verstellmöglichkeiten bestehen auch für die Axialschieber 14.

Wie besonders aus Fig. 4 hervorgeht, ist auf der den Auflagegliedern 12 gegenüberliegenden Seite des Spannfutters 43 ein schwenkbares Klemmglied 44 in der Form eines Schwenkarmes vorgesehen. Seine Schwenkachse ist mit 55 und sein Wirkende mit 56 bezeichnet. Fig. 4 zeigt in ausgezogenen Linien die Klemmstellung des Klemmgliedes 44, während die Freigabestellung in gestrichelten Linien dargestellt ist. Die Abmessungen und Einbauverhältnisse sind so gewählt, dass das Wirkende 56 des Klemmgliedes 44 bei Aktivierung an einer Stelle der Kurbelwelle 1 aufliegt, die auf der verlängerten Winkelhalbierenden zwischen den Auflagegliedern 12 liegt. Für die Aktivierung des Klemmgliedes 44 kommen dieselben Mittel in Frage wie für die Verriegelungsstifte 16.

Mit der beschriebenen Schleifmaschine wird das Schleifverfahren wie folgt durchgeführt:

Die zu schleifende Kurbelwelle 1 besteht aus Stahl oder Gusswerkstoffen, kann gegossen oder geschmiedet sein und liegt im ungeschliffenen Rohzustand vor; sie ist spanend, also vor allem durch Drehen, Bohren oder Wirbelfräsen vorbearbeitet. Die Kurbelwelle 1 wird zunächst durch eine Transporteinrichtung in die erste Schleifstation 22 verbracht und dort zwischen dem Werkstück-Spindelstock 26 und dem Reitstock 27 eingespannt. Es wird eine Ausführung gezeigt, bei der Werkstück-Spindelstock 26 und Reitstock 27 beide mit Spannfuttern 43 entsprechend den Figuren 2 bis 5 ausgestattet sind, vgl. Fig. 3. Somit ist auch jedes der Spannfutter 43 mit einer Spitze 52, 53 versehen. Vor dem Einbringen der Kurbelwelle 1 werden Werkstück-Spindelstock 26 und Reitstock 27 bei axial nach innen eingezogenen Spitzen 52, 53 auf einen axialen Abstand eingestellt, der dem Längenmaß der Kurbelwelle 1 entspricht. Die Drehachsen der Spannfutter 43 werden in eine Stellung verbracht, in der sich die Auflageglieder 12 und die Rastschultern 14 in ihrer unteren Stellung befinden.

Dann wird die Kurbelwelle 1 in waagerechter Lage vorzugsweise von oben zwischen Werkstück-Spindelstock 26 und Reitstock 27 abgesenkt und kommt auf den Rastschultern 54 zur Auflage, die zusammen ein Prisma bilden, das in Bezug auf das Spannfutter 43 stationär ist. Im Falle der Fig. 3 liegt dabei die Kurbelwelle 1 mit dem Flansch 6 auf den Rastschultern 54 des Werkstück-Spindelstocks 26 und mit dem Zapfen 7 auf den Rastschultern 54 des Reitstocks 27 auf. Der radiale Abstand zwischen den in der Drehachse 32 befindlichen Spitzen 52, 53 und den Rastschultern 54 ist dabei derart gewählt, dass die bestimmende geometrische Längsachse 10 der Kurbelwelle 1 geringfügig tiefer liegt als die gemeinsame Drehachse von Werkstück-Spindelstock 26 und Reitstock 27. Danach stehen die Spitzen 52, 53 den Zentrierbohrungen 8, 9 innerhalb von deren Öffnungsweiten gegenüber. Die Auflageglieder 12 der beiden Spannfutter 43 befinden sich zu diesem Zeitpunkt mit einem Abstand unterhalb der beiden äußeren Hauptlager. Da die Kurbelwelle 1 mit ihrer ungeschliffenen Rohkontur auf den Rastschultern 54 der Spannfutter aufliegt, wird in dieser Phase des Einspannens die bestimmende geometrische Längsachse 10 der Kurbelwelle 1 nicht hinreichend genau genug parallel zu der gemeinsamen Drehachse 32 von Werkstück-Spindelstock 26 und Reitstock 27 verlaufen. Die Korrektur erfolgt in der nächsten Phase.

Die beiden Spitzen 52, 53 werden hierzu ausgefahren und dringen in die Zentrierbohrungen 8, 9 ein, was durch die kegelförmigen Endkonturen 52a, 53a der Spitzen 52, 53 möglich wird. Die Spitzen 52, 53 kommen zur Anlage an die Innenwände der Zentrierbohrungen 8, 9 und üben auf die Kurbelwelle 1 eine Hub- und Stellwirkung aus. Die Lage der Kurbelwelle 1 wird somit in der Höhe und seitlich korrigiert. Wenn die Spitzen 8, 9 vollständig ausgefahren sind, ist die Kurbelwelle 1 von den Rastschultern 54 abgehoben, und ihre bestimmende geometrische Längsachse 10 verläuft exakt in der gemeinsamen Drehachse12 von Werkstück-Spindelstock 26 und Reitstock 27 (Zustand der Koinzidenz). Die Auflageglieder 12 der beiden Spannfutter 43 befinden sich in dieser Phase nach wie vor mit Abstand unterhalb der äußeren Hauptlager 4. Der Abstand ist allerdings so gering, dass er in den Figuren maßstäblich nicht zum Ausdruck gebracht werden kann.

Durch Betätigen der Axialschieber 14 in beiden Spannfuttern 43 werden anschließend die Auflageglieder 12 an die beiden äußeren Hauptlager 4 herangefahren. Da die Auflageglieder 12 ihre Stellung zueinander selbsttätig ausgleichen können, ergibt sich für die beiden Auflageglieder 12 eines Spannfutters bei Anlage an der Kurbelwelle 1 dieselbe Anpresskraft, auch wenn die Stellung der Auflageglieder 12 - bedingt durch die Rohkontur der äußeren Hauptlager 4 - dabei voneinander abweicht. Die Größe der Anpresskraft wird so gewählt, dass sie die Aufspannung der Kurbelwelle 1 in den Spitzen 52, 53 unterstützt, aber nicht gefährdet und für die spätere Funktion der Auflageglieder 12 als Spannbacken beim Drehen der Kurbelwelle 1 ausreicht. Wenn diese Anlagestellung erreicht ist, werden in beiden Spannfuttern 43 die Verriegelungsstifte 16 betätigt, welche in die an den Radialschiebern 57 befindlichen Längsnuten 19 eintreten und die Radialschieber 57 zusammen mit dem zugehörigen Auflageglied 12 in der Anlagestellung verriegeln.

Es sei noch bemerkt, dass man die Kurbelwelle 1 beim Einführen in die Schleifstation 22 auch gleich auf den unten liegenden Auflagegliedern 12 ablegen könnte, bevor deren Heranfahren an die Kurbelwelle erfolgt. Die stationären Rastschultern 54 wären dann entbehrlich. Es wird aber für zuverlässiger gehalten, den Transportvorgang an stationären Rastschultern 54 enden zu lassen und die beweglichen Auflageglieder 12 insoweit von der Aufgabe der Erstablage zu entlasten.

In ihrer verriegelten Stellung bilden die beiden Auflageglieder 12 eines jeden Spannfutters 43 infolge ihrer V-förmigen Anordnung zusammen ebenfalls eine Auflage nach Art eines Prismas für die Kurbelwelle 1. Diese Auflage ist an dem Spannfutter 43 betrieblich fest, wobei die Anpresskraft der Verriegelungsstifte 16 so eingestellt ist, dass diese sich im weiteren Betrieb nicht lösen können; das gilt auch bei hydraulisch erzeugter Verriegelungskraft. Das Spannfutter 43 der ersten Schleifstation 22 unterscheidet sich darin deutlich von den Spannfuttern der zweiten Schleifstation 23, bei denen alle Spannbacken auch während der Rotation der Kurbelwelle 1 beim Schleifen untereinander ausgleichsfähig bleiben.

Die beiden Auflageglieder an jedem Spannfutter 43 wirken in diesem Zustand nur wie ein festes Auflage-Prisma, das die Aufspannung der ruhenden Kurbelwelle 1 in den Spitzen 52, 53 unterstützt. Zum weiteren Fortgang des Einspannens wird jetzt das schwenkbare Klemmglied 44 aus seiner Freigabestellung in die Klemmstellung überführt, vgl. Fig. 4. Das schwenkbare Klemmglied 44 und die beiden Auflageglieder 12 übernehmen jetzt die Funktion von Spannbacken, die die Drehmitnahme und die Abstützung der Kurbelwelle 1 gewährleisten müssen. Da das Wirkende 56 des Klemmgliedes 44 etwa auf der geraden Linie der Winkelhalbierenden zwischen den Auflageliedern 12 liegt, vgl. Fig. 4, ist der Angriff der Mitnahmekräfte am Umfang der äußeren Hauptlager 4 weitgehend gleichmäßig. Die Auflageglieder 12 bleiben bei der Rotation der Kurbelwelle 1 während des Schleifens fest an dem Spannfutter 43 verriegelt und nehmen die von dem schwenkbaren Klemmglied 44 ausgeübte Kraft zuverlässig auf, ohne dass die von den Spitzen 52, 53 bewirkte Koinzidenz der bestimmenden geometrischen Kurbelwellen-Längsachse 10 mit der Drehachse 12 gefährdet wird. Die Kurbelwelle 1 ist exakt laufend nach dieser Längsachse 10 eingespannt und kann auch nicht aus dem Zentrum gedrückt werden.

Unterstützend kommt hinzu, dass die Kurbelwelle 1 in der ersten Schleifstation 22 an den äußeren Hauptlagern 4 eingespannt wird. Diese bilden die am weitesten nach innen, zum mittleren Längsbereich der Kurbelwelle 1 hin gerückten Einspannstellen, bei denen sämtliche Hublager 5 in einer Aufspannung vor- und fertiggeschliffen werden können. Die freie Länge der Kurbelwelle 1 zwischen den Einspannstellen ist dabei am geringsten; das führt in Verbindung mit den fest nach Art eines Prismas verriegelten Auflagegliedern 12 dazu, dass die Kurbelwelle 1 sich unter dem Druck der Schleifscheiben nicht durchbiegt. Es kann daher auf das Ansetzen einer Lünette verzichtet werden. Bei einer geringeren Zahl von Hublagern, beispielsweise zwei oder drei, einer somit kürzeren Kurbelwelle oder bei geringeren Anforderungen an die Schleifgenauigkeit ist es auch in der ersten Schleifstation 22 grundsätzlich möglich, die Kurbelwelle 1 am Flansch und/oder an dem Zapfen einzuspannen und das Schleifen in derselben Weise wie beschrieben vorzunehmen.

Wenn die Hublager 5 fertiggeschliffen sind, muss die Kurbelwelle 1 nach wie vor in die zweite Schleifstation 23 überführt werden, in der die zweite Aufspannung vorgenommen wird. Da alle Hauptlager 3, 4 möglichst gleichzeitig vor- und fertiggeschliffen werden sollen, kann die Einspannung nur an den äußeren Enden der Kurbelwelle 1 vorgenommen werden. In der zweiten Schleifstation 23 müssen daher die Spannbacken des Ausgleichsfutters einzeln selbsttätig ausweichen können, wenn die Kurbelwelle 1 rotiert. Der sichere Halt der Kurbelwelle 1 zwischen den Spitzen von Werkstück-Spindelstock 36 und Reitstock 37 ist dadurch nicht in jedem Fall gewährleistet, sodass das Ansetzen einer Lünette im mittleren Bereich der Kurbelwelle 1 in jedem Fall vorteilhaft ist. Trotz des Wechsels in der Aufspannung überwiegen die Vorteile des Verfahrens gemäß der Erfindung gegenüber dem bekannten Verfahren nach EP 1 181 132 B1. Da nämlich die erheblichen Verformungen beim Vor- und Fertigschleifen der Hublager 5 gleich zu Anfang auftreten und beim anschließenden Vor- und Fertigschleifen der Hauptlager 3, 4 wieder weitgehend beseitigt werden können, ist insgesamt in jedem Fall eine Steigerung der Schleifgenauigkeit erzielt.

### Liste der Bezugsziffern

| | |
|---|---|
| 1 | Kurbelwelle |
| 2 | Wange |
| 3 | innere Hauptlager |
| 4 | äußere Hauptlager |
| 5 | Hublager |
| 6 | Flansch |
| 7 | Zapfen |
| 8 | Zentrierbohrung (Flansch) |
| 9 | Zentrierbohrung (Zapfen) |
| 10 | bestimmende geometrische Längsachse der Kurbelwelle |
| 11 | U-förmige Tasche |
| 12 | Auflageglieder |
| 13 | Doppelpfeil, Verschieberichtung der Spannbacken |
| 14 | Axialschieber |
| 15 | Doppelpfeil, Verschieberichtung der Axialschieber |
| 16 | Verriegelungsstift |
| 17 | Doppelpfeil, Verschieberichtung des Verriegelungsstiftes |
| 18 | Bohrung |
| 19 | Längsnut |
| 20 | Flussrichtung (Transportrichtung der Kurbelwellen) |
| 21 | Schleifzelle |
| 22 | erste Schleifstation |
| 23 | zweite Schleifstation |
| 24 | gemeinsames Maschinenbett |
| 25 | Maschinentisch |
| 26 | Werkstück-Spindelstock (erste Schleifstation) |
| 27 | Reitstock (erste Schleifstation) |
| 28 | Kreuzschlitten |
| 29 | Schleifspindelstock |
| 30 | Schleifspindel |
| 31 | Schleifscheibe |
| 32 | gemeinsame Längsachse, Drehachse der Kurbelwelle |
| 33 | Zustellrichtung der Schleifscheiben |
| 34 | Richtung |
| 36 | Werkstück-Spindelstock (zweite Schleifstation) |
| 37 | Reitstock (zweite Schleifstation) |
| 38 | Kreuzschlitten |
| 39 | gemeinsame Achse |
| 40 | Schleifscheiben |
| 41 | Antriebsmotor |
| 42 | Abdeckung |
| 43 | Spannfutter (erste Schleifstation) |
| 44 | schwenkbares Klemmglied |
| 45 | Schwenkachse des schwenkbaren Spannelements |
| 52 | Spitze des Werkstück-Spindelstocks |
| 52a | kegelförmiger Endbereich |
| 53 | Spitze des Reitstocks |
| 53a | kegelförmiger Endbereich |
| 54 | Rastschulter |
| 55 | Schwenkachse des Klemmgliedes |
| 56 | Wirkende |
| 57 | Radialschieber |

## Patentansprüche

1. Verfahren zum Schleifen der Haupt- und Hublager (3, 4, 5) einer Kurbelwelle (1) durch Außenrundschleifen in einer Schleifmaschine, die Werkstück-Drehantriebe und an diesen befindliche Spannfutter aufweist, mit den folgenden Verfahrensmerkmalen:
a) in einer ersten Aufspannung werden zuerst die Hublager (5) vor- und fertig geschliffen;
b) sodann wird die Kurbelwelle (1) in eine zweite Aufspannung verbracht, in der die Hauphtlager (4, 5) vor- und fertig geschliffen werden;
c) in beiden Aufspannungen wird die Kurbelwelle (1) an zwei im axialen Abstand voneinander befindlichen ungeschliffenen, eine Rohkontur aufweisenden Einspannstellen eingespannt,
d) wobei die zweite Aufspannung nach dem Prinzip eines den Drehantrieb bewirkenden Ausgleich-Spannfutters erfolgt, das eine Drehung um die bestimmende geometrische Längsachse (10) der Kurbelwelle (1) bewirkt;
**gekennzeichnet durch** die folgenden Verfahrensmerkmale:
e) zum Herbeiführen der ersten Aufspannung wird die bestimmende geometrische Längsachse (10) der Kurbelwelle (1) in Übereinstimmung mit der Drehachse (32) des zugehörigen Werkstück-Drehantriebs gebracht;
f) sodann werden an mindestens einer der beiden Einspannstellen der ersten Aufspannung zwei an dem Spannfutter (43) des zugehörigen Drehantriebs befindliche, in einer Radialebene bewegliche Auflageglieder (12) an diese Einspannstelle angestellt und in dieser Stellung miteinander zur Bildung einer Auflage nach Art eines Prismas verriegelt, das an dem Spannfutter (43) betrieblich fest ist;
g) mindestens ein den Auflagegliedern (12) radial gegenüber angeordnetes Klemmglied (44) wird an die Einspannstelle angestellt und sichert die Lage der Kurbelwelle (1) auf den Auflagegliedern (12);
h) der Drehantrieb der ersten Aufspannung wird in Drehung versetzt, die auch in der ersten Aufspannung um die bestimmende geometrische Längsachse (10) der Kurbelwelle (1) erfolgt.

2. Verfahren nach Anspruch 1, **dadurch gekennzeichnet, dass** an beiden Einspannstellen der ersten Aufspannung die Kurbelwelle (1) mittels der Auflageglieder (12) und des mindestens einen Klemmgliedes (44) eines entsprechend ausgebildeten Spannfutters (43) eingespannt wird.

3. Verfahren nach Anspruch 2 zur Durchführung in einer Schleifmaschine, bei der die Kurbelwelle (1) an ihren Enden zwischen einem Werkstück-Spindelstock (26) und einem Reitstock (27) drehbar eingespannt und zur Drehung angetrieben ist, **dadurch gekennzeichnet, dass** bei Abschluss des Justiervorgangs die erreichte Koinzidenz der bestimmenden geometrischen Kurbelwellen-Längsachse (10) mit der Drehachse (32) von Werkstück-Spindelstock (26) und Reitstock (27) dadurch arretiert wird, dass ein formschlüssiger Eingriff zwischen den Zentren der Kurbelwelle (1) und drehbaren Stütz- und Antriebsteilen von Werkstück-Spindelstock (26) und Reitstock (27) herbeigeführt wird.

4. Verfahren nach Anspruch 3, **dadurch gekennzeichnet, dass** der formschlüssige Eingriff herbeigeführt wird, indem als drehbare Zentrierteile Spitzen (52, 53) mit kegelförmiger Endkontur (52a, 53a) ausgebildet sind, die in angepasste Zentrierbohrungen (8, 9) an den Kurbelwellen-Enden eingreifen.

5. Verfahren nach Anspruch 4, **dadurch gekennzeichnet, dass** die Spitzen (52, 53) innerhalb der Spannfutter (43) des Werkstück-Spindelstocks (26) und/oder des Reitstocks (27) axial verschiebbar sind.

6. Verfahren nach Anspruch 5, **dadurch gekennzeichnet, dass** zum Einbringen der Kurbelwelle (1) in die erste Aufspannung der Schleifmaschine, zum Justieren ihrer bestimmenden geometrischen Längsachse (10) sowie zum Einspannen und Drehen die folgenden Verfahrensschritte vorgenommen werden:
a) Werkstück-Spindelstock (26) und Reitstock (27) werden bei zurückgezogenen Spitzen (52, 53) auf einen Abstand voneinander eingestellt, der dem Längenmaß der Kurbelwelle (1) entspricht;
b) die Kurbelwelle (1) wird von einer Transporteinrichtung in annähernd waagerechter Lage zwischen Werkstück-Spindelstock (26) und Reitstock (27) eingebracht und auf Rastschultern (54) der Spannfutter (43) abgelegt, wobei die Höheneinstellung derart gewählt ist, dass die bestimmende geometrische Längsachse (10) der Kurbelwelle (1) geringfügig tiefer liegt als die Drehachse (32) von Werkstück-Spindelstock (26) und Reitstock (27) und die kegelförmigen Endkonturen (52a, 53a) von deren Spitzen (52, 53) sich zwar außerhalb der angepassten Zentrierbohrungen (8, 9) in den Stimseiten der Kurbelwelle (1) befinden, den Zentrierbohrungen (8, 9) aber innerhalb ihrer Öffnungsweite gegenüberstehen;
c) die Spitzen (52, 53) werden wieder ausgefahren und dringen in die zugehörigen Zentrierbohrungen (8, 9) ein, wodurch die Kurbelwelle (1) angehoben und ihre bestimmende geometrische Längsachse (10) in die stabile Koinzidenz mit der gemeinsamen Drehachse (32) von Werkstück-Spindelstock (26) und Reitstock (27) gebracht wird;
d) anschließend werden die Auflageglieder (12) an die Einspannstellen der Kurbelwelle (1) angestellt, und durch Anstellen des Klemmgliedes (44) wird die Kurbelwelle (1) auf den Auflagegliedern (12) festgeklemmt;
e) abschließend werden Drehantrieb und Schleifvorgang in Gang gesetzt.

7. Verfahren nach einem der Ansprüche 1 bis 6, **dadurch gekennzeichnet, dass** die Auflageglieder (12) in dem Spannfutter (43) unabhängig voneinander radial beweglich sind und sich unter der Wirkung einer auf beide gleichmäßig einwirkenden Hydraulikflüssigkeit selbsttätig anpassend an die Einspannstelle der Kurbelwelle (1) anstellen.

8. Verfahren nach einem der Ansprüche 1 bis 7, **dadurch gekennzeichnet, dass** das Klemmglied (44) hydraulisch betätigt wird.

9. Schleifmaschine zum Außenrundschleifen der Haupt- und Hublager (3, 4, 5) einer Kurbelwelle (1),
- mit zwei Schieifstation (22, 23) von denen jede mit einem Werkstück-Spindelstock (26, 36) und einem Reitstock (27, 37), mit den erforderlichen angetriebenen und gesteuert verfahrbaren Schleifscheiben (31, 40) und mit Spannfuttern zum Einspannen der Kurbelwellen (1) an zwei axial im Abstand voneinander befindlichen ungeschliffenen, eine Rohkontur aufweisenden Einspannstellen versehen ist,
- und mit einer Transporteinrichtung zum Überführen der Kurbeiwelle aus der ersten (22) in die zweite Schleifstation (23),
- wobei die erste Schleifstation (22) zum Vor- und Fertigschleifen der Hublager (5) die zweite Schleifstation (23) hingegen zum anschließenden Vor- und Fertigschleifen der Hauptlager (3, 4) eingerichtet ist,
- zum Durchführen des Verfahrens nach einem der Ansprüche 1 bis 8, **dadurch gekennzeichnet,**
- **dass** in der ersten Schleifstation (22) die Spannfutter (43) von Werkstück-Spindelstock (26) und Reitstock (27) mit zwei radial beweglichen Auflagegliedern (12) und - diesen radial gegenüberliegend - mit mindestens einem radial beweglichen Klemmglied (44) versehen sind, wobei die ersle Schleifstation (22) so ausgebildet ist, dass diese samtlich unabhängig voneinander gegen die Kurbelwelle (1) angestellt werden können und, wobei die zwei Aüflageglieder (12) V-förmig züeinander stehen und dadurch im Betrieb eine Auflage nuch Art eines Prismas bilden;
- und **dass** eine Verriegelungseinrichtung vorgesehen ist, welche dazu ausgebildetist die beiden Auflageglieder (12) in einer gewünschten Stellung an dem Spannfutter (43) zur Bildung einer betrieblich festen Auflage zu verriegeln,
- wobei die erste Schleifstation (22) derart ausgebildet ist, dass die Verriegelung und das Anstellen des Klemmgliedes (44) erfolgen, wenn die beiden Auflageglieder (12) bei Koinzidenz der bestimmenden geometrischen Kurbelwellen-Längsachse (10) mit der gemeinsamen Drehachse (32) von Werkstück-Spindelstock (36) und Reitstock (37) an der Kurbelwelle (1) anliegen,
- wodurch der Drehantrieb von Werkstück-Spindelstock (36) und/oder Reitstock (37) im Betrieb eine Rotation der Kurbelwelle (1) um ihre bestimmende geometrische Längsachse (10) bewirkt.

10. Schleifmaschine nach Anspruch 9, **dadurch gekennzeichnet, dass** zum Feinjustieren der Kurbelwelle (1) in der ersten Schleifstation (22) die als Zentrierteile dienenden Spitzen (52, 53) an Werkstück-Spindelstock (26) und Reitstock (27) zum Zusammenwirken mit den Zentrierbohrungen (8, 9) im Sinne einer Stell- und Hubwirkung ausgebildet sind.

11. Schleifmaschine nach Anspruch 9 oder 10, **dadurch gekennzeichnet, dass** die Auflageglieder (12) die Grundform von Bolzen haben, die sich in dem Spannfutter (43) in radialer Richtung erstrecken und in ihrem der Kurbelwelle (1) zugewandten Bereich kegelförmig verjüngt ausgebildet sind.

12. Schleifmaschine nach einem der Ansprüche 9 bis 11, **dadurch gekennzeichnet, dass** die Betätigung der radial beweglichen Auflageglieder (12) und des radial beweglichen Klemmgliedes (44) direkt oder indirekt durch hydraulische, mechanische, elektrische oder pneumatische Mittel erfolgt.

13. Schleifmaschine nach Anspruch 11 oder 12, **dadurch gekennzeichnet, dass** die Verriegelungseinrichtung jedes Auflagegliedes (12) einen in dem Spannfutter (43) verschieblich geführten Verriegelungsstift(16) aufweist, der in eine Längsnut (19) des Auflagegliedes (12) eingreift und bei seiner Aktivierung das Auflageglied (12) in seiner jeweiligen Stellung festklemmt.

14. Schleifmaschine nach Anspruch 13, **dadurch gekennzeichnet, dass** die Aktivierung der Verriegelungsstifte durch mechanische, hydraulische, elektrische oder pneumatische Mittel erfolgt.

15. Schleifmaschine nach einem der Ansprüche 9 bis 14, **dadurch gekennzeichnet, dass** das Klemmglied (44) als Schwenkglied ausgebildet ist, dessen Schwenkachse (55) parallel zu der gemeinsamen Drehachse (32) von Werkstück-Spindelstock (26) und Reitstock (27) verläuft und dessen Wirkende (56) im eingeschwenkten Zustand den Auflagegliedern (12) gegenüberliegend an der Einspannstelle der Kurbelwelle (1) anliegt.

16. Schleifmaschine nach einem der Ansprüche 9 bis 15, **dadurch gekennzeichnet, dass** das Spannfutter des Werkstück-Spindelstocks (36) in der zweiten Schleifstation (23) als Ausgleich-Spannfutter mit gemeinsam hydraulisch angestellten, untereinander ausgleichfähigen Spannbacken ausgeführt ist und dass die Kurbelwellen (1) in beiden Schleifstationen (22, 23) im Betrieb um ihre bestimmenden geometrischen Längsachsen (10) rotieren.

## Claims

1. Method for grinding the main and rod bearings (3,4,5) of a crankshaft (1) by external cylindrical grinding in a grinding machine which has workpiece rotary drives and chucks located thereon, having the following method steps:
a) in a first setup, first of all the rod bearings (5) are rough- and finish-ground;
b) then, the crankshaft (1) is brought into a second setup, in which the main bearings (4,5) are rough- and finish-ground;
c) in both setups, the crankshaft (1) is clamped at two unground clamping points which are spaced axially apart from one another and have a rough contour,
d) wherein the second setup takes place according to the principle of a compensating chuck which effects the rotary drive and causes a rotation about the defining geometrical longitudinal axis (10) of the crankshaft (1);
**characterized by** the following method features:
e) in order to bring about the first setup, the defining geometrical longitudinal axis (10) of the crankshaft (1) is brought into line with the rotational axis (32) of the associated workpiece rotary drive;
f) then, at at least one of the two clamping points of the first setup, two supporting members (12), which are located on the chuck (43) of the associated rotary drive and can move in a radial plane, are positioned at these clamping points and are locked together in this position to form a support in the manner of a prism which is operationally fixed to the chuck (43);
g) at least one clamping member (44) arranged radially opposite the supporting members (12) is positioned at the clamping point and secures the position of the crankshaft (1) on the supporting members (12);
h) the rotary drive of the first setup is set in rotation, which also takes place in the first setup about the defining geometrical longitudinal axis (10) of the crankshaft (1).

2. Method according to Claim 1, **characterized in that** the crankshaft (1) is clamped at both clamping points in the first setup by means of the supporting members (12) and the at least one clamping member (44) of a correspondingly formed chuck (43).

3. Method according to Claim 2 to be carried out in a grinding machine, in which the crankshaft (1) is rotatably clamped at its ends between a workpiece headstock (26) and a tailstock (27) and is driven in rotation, **characterized in that** at the end of the adjusting operation, the coincidence achieved between the defining geometrical longitudinal axis (10) of the crankshaft and the rotational axis (32) of the workpiece headstock (26) and the tailstock (27) is locked such that a positively locking engagement between the centers of the crankshaft (1) and the rotatable support and drive parts of the workpiece headstock (26) and the tailstock (27) is brought about.

4. Method according to Claim 3, **characterized in that** the positively locking engagement is brought about in that centers (52, 53) having a conical end contour (52a, 53a) are formed as rotatable centering parts, said centers (52, 53) engaging in matching centering bores (8, 9) at the ends of the crankshaft.

5. Method according to Claim 4, **characterized in that** the centers (52, 53) are axially movable within the chuck (43) of the workpiece headstock (26) and/or of the tailstock (27).

6. Method according to Claim 5, **characterized in that**, in order to introduce the crankshaft (1) into the first setup of the grinding machine, in order to adjust its defining geometrical longitudinal axis (10), and for the purposes of clamping and rotating, the following method steps are carried out:
a) the workpiece headstock (26) and the tailstock (27), with the centers (52, 53) retracted, are set at a spacing from one another which corresponds to the length of the crankshaft (1) ;
b) the crankshaft (1) is introduced, by a transporting apparatus, in an approximately horizontal position between the workpiece headstock (26) and the tailstock (27) and is set down on latching shoulders (54) of the chuck (43), wherein the height adjustment is selected such that the defining geometrical longitudinal axis (10) of the crankshaft (1) is located slightly lower than the rotational axis (32) of the workpiece headstock (26) and the tailstock (27), and although the conical end contours (52a, 53a) of the centers (52, 53) of said crankshaft are located outside the matching centering bores (8, 9) in the end faces of the crankshaft (1), they are located opposite the centering bores (8, 9) within their opening width;
c) the centers (52, 53) are extended again and penetrate into the associated centering bores (8, 9), as a result of which the crankshaft (1) is raised and its defining geometrical longitudinal axis (10) is brought into stable coincidence with the common rotational axis (32) of the workpiece headstock (26) and the tailstock (27);
d) subsequently, the supporting members (12) are positioned at the clamping points of the crankshaft (1), and by positioning the clamping member (44), the crankshaft (1) is clamped firmly to the supporting members (12);
e) finally, the rotary drive and grinding operation are started.

7. Method according to one of Claims 1 to 6, **characterized in that** the supporting members (12) in the chuck (43) are radially movable independently of one another and are positioned at the clamping point of the crankshaft (1) in an automatically adaptive manner under the action of a hydraulic fluid that acts equally on both supporting members.

8. Method according to one of Claims 1 to 7, **characterized in that** the clamping member (44) is actuated hydraulically.

9. Grinding machine for the external cylindrical grinding of the main and rod bearings (3, 4, 5) of a crankshaft (1),
- having two grinding stations (22, 23), each of which is provided with a workpiece headstock (26, 36) and a tailstock (27, 37), with the necessary driven grinding wheels (31, 40) which can be moved in a controlled manner and with chucks for clamping the crankshafts (1) at two unground clamping points which are spaced axially apart from one another and have a rough contour,
- and having a transporting apparatus for transferring the crankshaft (1) from the first (22) grinding station to the second (23),
- wherein the first grinding station (22) is set up to rough- and finish-grind the rod bearings (5), whereas the second grinding station (23) is set up to subsequently rough- and finish-grind the main bearings (3, 4),
- for carrying out the method according to one of Claims 1 to 8,
**characterized**
- **in that**, in the first grinding station (22), the chucks (43) of the workpiece headstock (26) and the tailstock (27) are provided with two radially movable supporting members (12) and - radially opposite the latter - with at least one radially movable clamping member (44), wherein the first grinding station (22) is formed such that all of these can be positioned independently of one another against the crankshaft (1), wherein the two supporting members (12) are arranged in a V shape with respect to one another and as a result, during operation, form a support in the manner of a prism,
- and **in that** there is provided a locking device which is designed to lock the two supporting members (12) in a desired position on the chuck (43) in order to form an operationally fixed support,
- wherein the first grinding station (22) is formed such that the clamping member (44) is locked and positioned when the two supporting members (12) rest against the crankshaft with the defining geometrical longitudinal axis (10) of the crankshaft coinciding with the common rotational axis (32) of the workpiece headstock (36) and the tailstock (37),
- as a result of which the rotary drive of the workpiece headstock (36) and/or the tailstock (37), during operation, causes the crankshaft (1) to rotate about its defining geometrical longitudinal axis (10).

10. Grinding machine according to Claim 9, **characterized in that**, in order to finely adjust the crankshaft (1) in the first grinding station (22), the centers (52, 53) on the workpiece headstock (26) and the tailstock (27), which centers serve as centering parts, are designed to interact with the centering bores (8, 9) in terms of an adjusting and lifting action.

11. Grinding machine according to Claim 9 or 10, **characterized in that** the supporting members (12) have the basic form of bolts which extend in the radial direction in the chuck (43) and are formed in a conically tapering manner in their region facing the crankshaft (1).

12. Grinding machine according to one of Claims 9 to 11, **characterized in that** the radially movable supporting members (12) and the radially movable clamping member (44) are actuated directly or indirectly by hydraulic, mechanical, electrical or pneumatic means.

13. Grinding machine according to Claim 11 or 12, **characterized in that** the locking device of each supporting member (12) has a locking pin (16) which is guided in a movable manner in the chuck (43), engages in a longitudinal groove (19) in the supporting member (12) and, when activated, clamps the supporting member (12) firmly in its respective position.

14. Grinding machine according to Claim 13, **characterized in that** the locking pins are activated by mechanical, hydraulic, electrical or pneumatic means.

15. Grinding machine according to one of Claims 9 to 14, **characterized in that** the clamping member (4) is in the form of a pivoting member, the pivot axis (55) of which extends parallel to the common rotational axis (32) of the workpiece headstock (26) and the tailstock (27) and the active end (56) of which, in the pivoted-in state, bears on the clamping point of the crankshaft (1) opposite the supporting members (12).

16. Grinding machine according to one of Claims 9 to 15, **characterized in that** the chuck of the workpiece headstock (36) in the second grinding station (23) is designed as a compensating chuck having common hydraulically positioned, mutually compensating clamping jaws, and **in that** the crankshafts (1) in the two grinding stations (22, 23), during operation, rotate about their defining geometrical longitudinal axes (10).

## Revendications

1. Procédé de rectification des paliers principaux et de moyeu (3, 4, 5) d'un vilebrequin (1) par rectification cylindrique extérieure dans une rectifieuse, qui présente des entraînements en rotation de pièces et des mandrins de serrage disposés sur ceux-ci, comprenant les caractéristiques de procédé suivantes :
a) dans une première étape de fixation, les paliers de moyeu (5) sont d'abord rectifiés grossièrement puis avec précision ;
b) ensuite, le vilebrequin (1) est amené à une deuxième étape de fixation, dans laquelle les paliers principaux (4, 5) sont rectifiés grossièrement puis avec précision ;
c) dans les deux étapes de fixation, le vilebrequin (1) est inséré au niveau de deux emplacements de serrage situés à distance axiale l'un de l'autre, non rectifiés, présentant un contour brut,
d) la deuxième étape de fixation ayant lieu selon le principe d'un mandrin de serrage à compensation produisant l'entraînement en rotation, qui provoque une rotation autour de l'axe longitudinal géométrique déterminant (10) du vilebrequin (1) ;
**caractérisé par** les caractéristiques de procédé suivantes :
e) afin de provoquer la première étape de fixation, l'axe longitudinal géométrique déterminant (10) du vilebrequin est amené en coïncidence avec l'axe de rotation (32) de l'entraînement en rotation de pièces associé ;
f) ensuite deux organes de support (12) situés sur le mandrin de serrage (43) de l'entraînement en rotation associé, déplaçables dans un plan radial, au moins au niveau de l'un des deux emplacements de serrage de la première étape de fixation, sont placés à cet emplacement de serrage et sont verrouillés dans cette position l'un à l'autre en vue de former un support à la manière d'un prisme qui est fixé fonctionnellement sur le mandrin de serrage (43) ;
g) au moins un organe de serrage (44) disposé radialement en regard des organes de support (12) est placé à l'emplacement de serrage et fixe la position du vilebrequin (1) sur les organes de support (12) ;
h) l'entraînement en rotation de la première étape de fixation est mis en rotation et a lieu également dans la première étape de fixation autour de l'axe longitudinal géométrique déterminant (10) du vilebrequin (1).

2. Procédé selon la revendication 1, **caractérisé en ce que** le vilebrequin (1) est serré au niveau des deux emplacements de serrage de la première étape de fixation au moyen des organes de support (12) et de l'au moins un organe de serrage (44) d'un mandrin de serrage (43) réalisé de manière correspondante.

3. Procédé selon la revendication 2, devant être mis en oeuvre dans une rectifieuse, dans laquelle le vilebrequin (1) est serré de manière rotative au niveau de ses extrémités entre une poupée porte-pièce (26) et une poupée mobile (27) et est entraîné en rotation, **caractérisé en ce qu'**à la fin de l'opération d'ajustement, la coïncidence obtenue entre l'axe longitudinal géométrique déterminant (10) du vilebrequin et l'axe de rotation (32) de la poupée porte-pièce (26) et de la poupée mobile (27) est bloquée en provoquant un engagement par correspondance géométrique entre les centres du vilebrequin (1) et des pièces de support et d'entraînement rotatives de la poupée porte-pièce (26) et de la poupée mobile (27).

4. Procédé selon la revendication 3, **caractérisé en ce que** l'engagement par correspondance géométrique est provoqué en réalisant, en tant que pièces de centrage rotatives, des pointes (52, 53) avec un contour d'extrémité de forme conique (52a, 53a), lesquelles viennent en prise dans des alésages de centrage adaptés (8, 9) au niveau des extrémités du vilebrequin.

5. Procédé selon la revendication 4, **caractérisé en ce que** les pointes (52, 53) sont déplaçables axialement à l'intérieur du mandrin de serrage (43) de la poupée porte-pièce (26) et/ou de la poupée mobile (27).

6. Procédé selon la revendication 5, **caractérisé en ce que** pour introduire le vilebrequin (1) dans la première étape de fixation de la rectifieuse, en vue d'ajuster son axe longitudinal géométrique déterminant (10) ainsi que pour le serrage et la rotation, on effectue les étapes de procédé suivantes :
a) la poupée porte-pièce (26) et la poupée mobile (27) sont ajustées, avec les pointes (52, 53) rentrées, à une distance mutuelle qui correspond à la dimension en longueur du vilebrequin (1) ;
b) le vilebrequin (1) est amené par un dispositif de transport dans une position approximativement horizontale entre la poupée porte-pièce (26) et la poupée mobile (27) et est posé sur des épaulements d'encliquetage (54) du mandrin de serrage (43), l'ajustement en hauteur étant sélectionné de telle sorte que l'axe longitudinal géométrique déterminant (10) du vilebrequin (1) soit situé légèrement plus bas que l'axe de rotation (32) de la poupée porte-pièce (26) et de la poupée mobile (27) et que les contours d'extrémité de forme conique (52a, 53a) de leurs pointes (52, 53) se trouvent certes à l'extérieur des alésages de centrage adaptés (8, 9) dans les côtés frontaux du vilebrequin (1), mais qu'ils soient en regard des alésages de centrage (8, 9) à l'intérieur de leur largeur d'ouverture ;
c) les pointes (52, 53) sont à nouveau ressorties et pénètrent dans les alésages de centrage associés (8, 9), de sorte que le vilebrequin (1) soit soulevé et que son axe longitudinal géométrique déterminant (10) soit amené en coïncidence stable avec l'axe de rotation commun (32) de la poupée porte-pièce (26) et de la poupée mobile (27) ;
d) ensuite les organes de support (12) sont placés aux emplacements de serrage du vilebrequin (1) et par positionnement de l'organe de serrage (44), le vilebrequin (1) est serré fixement sur les organes de support (12) ;
e) finalement, l'entraînement en rotation et l'opération de rectification sont amorcés.

7. Procédé selon l'une quelconque des revendications 1 à 6, **caractérisé en ce que** les organes de support (12) sont déplaçables radialement indépendamment l'un de l'autre dans le mandrin de serrage (43) et sont placés à l'emplacement de serrage du vilebrequin (1) sous l'effet d'un liquide hydraulique agissant uniformément sur les deux de manière adaptée automatiquement.

8. Procédé selon l'une quelconque des revendications 1 à 7, **caractérisé en ce que** l'organe de serrage (44) est commandé hydrauliquement.

9. Rectifieuse pour la rectification cylindrique extérieure des paliers principaux et de moyeu (3, 4, 5) d'un vilebrequin (1),
- comprenant deux postes de rectification (22, 23) étant chacun pourvu d'une poupée porte-pièce (26, 36) et d'une poupée mobile (27, 37) avec les disques abrasifs nécessaires (31, 40) entraînés et déplaçables de manière commandée et des mandrins de serrage pour le serrage des vilebrequins (1) au niveau de deux emplacements de serrage espacés axialement l'un de l'autre, non rectifiés, présentant un contour brut,
- et comprenant un dispositif de transport pour transférer le vilebrequin (1) du premier poste de rectification (22) au deuxième poste de rectification (23),
- le premier poste de rectification (22) étant prévu pour la rectification grossière et de précision des paliers de moyeu (5), tandis que le deuxième poste de rectification (23) est prévu pour la rectification grossière et de précision subséquente des paliers principaux (3, 4),
- en vue de mettre en oeuvre le procédé selon l'une quelconque des revendications 1 à 8,
**caractérisée en ce que**
- dans le premier poste de rectification (22) les mandrins de serrage (43) de la poupée porte-pièce (26) et de la poupée mobile (27) sont pourvus de deux organes de support (12) déplaçables radialement et, radialement en regard de ceux-ci, d'au moins un organe de serrage déplaçable radialement (44), le premier poste de rectification (22) étant réalisé de telle sorte que ceux-ci puissent être placés indépendamment l'un de l'autre contre le vilebrequin (1) et les deux organes de support (12) se situant en forme de V l'un par rapport à l'autre et formant de ce fait pendant le fonctionnement un support à la manière d'un prisme ;
- et **en ce qu'**un dispositif de verrouillage est prévu, lequel est réalisé pour verrouiller les deux organes de support (12) dans une position souhaitée sur le mandrin de serrage (43) afin de former un support fixe pendant le fonctionnement,
- le premier poste de rectification (22) étant réalisé de telle sorte que le verrouillage et le positionnement de l'organe de serrage (44) aient lieu lorsque les deux organes de support (12) s'appliquent contre le vilebrequin (1) avec une coïncidence de l'axe longitudinal géométrique déterminant (10) du vilebrequin et de l'axe de rotation commun (32) de la poupée porte-pièce (36) et de la poupée mobile (37),
- de telle sorte que l'entraînement en rotation de la poupée porte-pièce (36) et/ou de la poupée mobile (37) provoque, pendant le fonctionnement, une rotation du vilebrequin (1) autour de son axe longitudinal géométrique déterminant (10).

10. Rectifieuse selon la revendication 9, **caractérisée en ce que** pour l'ajustement fin du vilebrequin (1) dans le premier poste de rectification (22), les pointes (52, 53) servant de pièces de centrage sur la poupée porte-pièce (26) et la poupée mobile (27) sont réalisées de manière à coopérer avec les alésages de centrage (8, 9) dans le sens d'un effet de réglage et de levage.

11. Rectifieuse selon la revendication 9 ou 10, **caractérisée en ce que** les organes de support (12) ont la forme de base de boulons qui s'étendent dans le mandrin de serrage (43) dans la direction radiale et qui sont réalisés de manière rétrécie sous forme conique dans leur région tournée vers le vilebrequin (1).

12. Rectifieuse selon l'une quelconque des revendications 9 à 11, **caractérisée en ce que** l'actionnement des organes de support déplaçables radialement (12) et de l'organe de serrage déplaçable radialement (44) a lieu directement ou indirectement par le biais de moyens hydrauliques, mécaniques, électriques ou pneumatiques.

13. Rectifieuse selon la revendication 11 ou 12, **caractérisée en ce que** le dispositif de verrouillage de chaque organe de support (12) présente une goupille de verrouillage (16) guidée de manière déplaçable dans le mandrin de serrage (43), laquelle goupille de verrouillage vient en prise dans une rainure longitudinale (19) de l'organe de support (12) et serre fixement l'organe de support (12) lors de son activation dans sa position respective.

14. Rectifieuse selon la revendication 13, **caractérisée en ce que** l'activation des goupilles de verrouillage a lieu par le biais de moyens mécaniques, hydrauliques, électriques ou pneumatiques.

15. Rectifieuse selon l'une quelconque des revendications 9 à 14, **caractérisée en ce que** l'organe de serrage (44) est réalisé sous forme d'organe pivotant, dont l'axe de pivotement (55) s'étend parallèlement à l'axe de rotation commun (32) de la poupée porte-pièce (26) et de la poupée mobile (27) et dont l'extrémité fonctionnelle (56) s'applique, dans l'état pivoté, en regard des organes de support (12), contre l'emplacement de serrage du vilebrequin (1).

16. Rectifieuse selon l'une quelconque des revendications 9 à 15, **caractérisée en ce que** le mandrin de serrage de la poupée porte-pièce (36) dans le deuxième poste de rectification (23) est réalisé sous forme de mandrin de serrage à compensation avec des mâchoires de serrage inclinées hydrauliquement en commun, capables d'effectuer une compensation entre elles et **en ce que** les vilebrequins (1) tournent dans les deux postes de rectification (22, 23) pendant le fonctionnement, autour de leurs axes longitudinaux géométriques déterminants (10).
